# DEMANDE DE BREVET EUROPEEN

(11) **EP 0 131 490 A1**
(43) Date de publication de la demande: **16.01.1985**
(21) Numéro de dépôt: 84401198.1
(22) Date de dépôt: 13.06.1984
(51) Int. Cl.: A41F 9/02, A44B 18/00, A41F 1/00

(54) **Dispositif de fermeture à ruban auto-agrippant**

(30) Priorité: 17.06.1983 FR 8310093
(71) Demandeur: Société Petit S.A.R.L., F-77290 Mitry Mory (FR)
(72) Inventeur: Petit, Claude, F-93270 Sevran (FR)
(74) Mandataire: Hasenrader, Hubert

(57) **Abrégé**

Dans ce dispositif de fermeture par ruban auto-agrippant destiné à coopérer avec une surface d'accrochage, le ruban (1) est disposé à une extrémité (4) d'une bande élastique (3) dont l'autre extrémités (5) est fixée à l'intérieur d'un fourreau (6), les longueurs de la bande élastique (3) et du fourreau (6) étant telles que le ruban (1) puisse dépasser hors du fourreau (6) lorsque la bande élastique (3) est à l'état étiré, et soit à l'intérieur du fourreau (6) lorsque la bande élastique (3) est au repos.

Il est prévu au bout du ruban une languette de préhension dépassant du fourreau (6) lorsque la bande élastique (3) est au repos.

## Description

L'invention concerne un dispositif de fermeture à ruban auto-agrippant destiné à coopérer avec une surface d'accrochage prévue à cet effet. De tels rubans, commercialisés entre autres sous la marque Velcro, comportent de nombreux crochets qui viennent s'agripper aux fibres d'une surface à velours, et permettent de réaliser un accrochage immédiat, pouvant également se défaire immédiatement.

L'utilisation des fermetures par ruban auto-agrippant s'est généralisée dans le domaine du vêtement, et notamment pour certains articles spécialisés utilisés notamment en hôpitaux, tels que les culottes pour incontinents, les blouses des chirurgiens, etc.

Il est appanu à l'usage un inconvénient de ces fermetures lors du lavage en machine : les crochets du ruban auto-agrippant ont tendance à agripper toutes les étoffes se trouvant à proximité et peuvent notamment entraîner l'arrachage de fibres de certains tissus fragiles éventuellement mêlés aux articles lavés; ou bien, et c'est notamment le cas dans le lavage en machine de plusieurs articles dotés de ces types de fermetures, les rubans auto-agrippants s'accrochent aux surfaces d'accrochage d'autres articles, et les vêtements forment alors un conglomérat se lavant mal, difficile à extraire de la machine et nécessitant une manutention supplémentaire pour séparer en fin de lavage chaque article.

Il est donc nécessaire de prévoir un système permettant lorsque cela est utile la neutralisation du pouvoir d'accrochage des rubans auto-agrippants. Les systèmes connus jusqu'alors ne donnent pas satisfaction : ou bien il est prévu de disposer sur chaque ruban, avant lavage, un bout de surface d'accrochage prévu à cet effet, ce qui impose une manutention supplémentaire ; ou bien il est prévu de cacher en permanence chaque ruban sous des sortes de volets en étoffe, ce qui nécessite, quand on veut dégager le ruban pour l'accrochage, une déformation du tissu avoisinant inélégante, inconfortable, et, d'une façon généralee, entrainant une diminution de la solidité de la fermeture.

Le but de l'invention est de proposer un dispositif de fermeture par ruban auto-agrippant exempt des inconvénients mentionnés ci-dessus.

Ce but est atteint par le fait que le ruban est disposé à une extrémité d'une bande élastique dont l'autre extrémité est fixée à l'intérieur d'un fourreau, les longueurs de la bande élastique et du fourreau étant telles que le ruban puisse dépasser hors du fourreau lorsque la bande élastique est à l'état étiré, et soit à l'intérieur du fourreau lorsque la bande élastique est au repos.

Il suffit donc, quand on désire procéder à l'accrochage du ruban sur une surface d'accrochage, d'extraire le ruban de son fourreau (une languette. dépassant du fourreau permet de tirer immédiatement le ruban). Quand on décroche le ruban de la surface d'accrochage, le ruban rentre automatiquement dans son fourreau.

L'invention sera mieux comprise grâce à la description qui va suivre d'un mode de réalisation particulier et non limitatif. Il sera fait référence à la figure unique annexée qui représente une vue de face du dispositif, la paroi avant du fourreau ayant été retirée pour plus de clarté.

Le ruban auto-agrippant 1 se présente généralement sous forme d'une plaquette relativement rigide dont une face est couverte de nombreux crochets 2 destinés à s'accrocher dans les fibres d'une surface portant une sorte de velours.

La plaquette de ruban 1 est fixée à une extrémité 4 d'une bande 3 élastique longitudinalement. L'autre extrémité 5 de la bande 3 est fixée au fond d'un fourreau 6 ouvert à une extrémité. Le fourreau 6 peut être réalisé par la superposition de deux rectangles d'étoffe réunis par des coutures 7 ; ces coutures 7 peuvent servir, dans la région du fond du fourreau 6, à fixer l'extrémité 5 de la bande 3.

Le fourreau est avantageusement réalisé en tissu plastifié (sur la face interne) de façon à lui donner une rigidité suffisante pour ne pas se déformer quand la plaquette de ruban rentre dans le fourreau, et à offrir une surface de glissement en regard de la plaquette 1 côté crochets. On peut mettre à profit la présence de plastique pour remplacer les coutures 7 par des soudures.

Pour pouvoir sortir aisément la plaquette 1 de son fourreau 6, il est prévu une languette 8 dépassant en permanence du fourreau 6.

Le dispositif de l'invention s'adapte notamment aux vêtements de toutes sortes : blouses, culottes, etc. Un aspect avantageux de l'invention réside en ce que la bande élastique 3 contribue également à assurer une bonne fermeture du vêtement, laissant un jeu élastique, ce qui est particulièrement appréciable pour des fermetures au niveau de la ceinture par exemple.

Le dispositif-.peut être conçu sous forme totalement indépendante du vêtement et y être rapporté par couture ou autre moyen de fixation adéquat. Il peut aussi faire partie intégrante du vêtement, le fourreau étant alors réalisé dans l'étoffe du vêtement lui-même.

## Revendications

1. Dispositif de fermeture par ruban auto-agrippant destiné à coopérer avec une surface d'accrochage, caractérisé en ce que le ruban (1) est disposé à une extrémité (4) d'une bande élastique (3) dont l'autre extrémité (5) est fixée à l'intérieur d'un fourreau (6), les longueurs de la bande élastique (3) et du fourreau (6) étant telles que le ruban (1) puisse dépasser hors du fourreau (6) lorsque la bande élastique (3) est à l'état étiré, et soit à l'intérieur du fourreau (6) lorsque la bande élastique (3) est au repos.

2. Dispositif selon la revendication 1, caractérisé en ce qu'il est prévu au bout du ruban une languette de préhension dépassant du fourreau (6) lorsque la bande élastique (3) est au repos.
